# DEMANDE DE BREVET EUROPEEN

(11) **EP 2 997 853 A1**
(43) Date de publication de la demande: **23.03.2016**
(21) Numéro de dépôt: 15405007.4
(22) Date de dépôt: 28.01.2015
(51) Int. Cl.: A47B 45/00, A47B 57/48, A47B 96/04

(54) **TABLETTE INTERMÉDIAIRE DE RANGEMENT POUR ARMOIRES**

(30) Priorité: 19.08.2014 CH 12452014
(71) Demandeur: Pochon, Jean-Daniel, 1870 Monthey (CH)
(72) Inventeur: Pochon, Jean-Daniel, 1870 Monthey (CH)

(57) **Abrégé**

Tablette intermédiaire (2) de rangement d'objets divers à monter entre 2 parois (1) et 2 tablettes fixes dans les armoires de rangement.

Tablettes adaptables (2) en hauteur (H) selon besoins et en longueur (L) selon largeur d'armoire.

## Description

### DOMAINE TECHNIQUE (A 47 B)

Optimalisation en espace de rangement pour le matériel divers à l'intérieur de toutes armoires dans les appartements d'habitation ou autre.

Cette invention concerne toutes armoires nouvelles ou existantes (armoires de cuisine, de vêtements, de matériel divers, ... etc.), pour le rangement de choses diverses (vaisselles, nourriture, habits, matériel divers, ... etc.).

### ETAT DE LA TECHNIQUE

La disposition des tablettes existantes dans les armoires ne permet pas toujours une utilisation optimale et rationnelle de tout le volume disponible entre 2 tablettes fixes pour le rangement fonctionnel du matériel à entreposer.

Des espaces vides restent en partie inutilisés ou difficilement utilisables.

### PROBLEMES TECHNIQUES A RESOUDRE

Meilleure utilisation des espaces libres dans les armoires en intégrant sans difficulté un élément intermédiaire entre deux tablettes existantes et pouvant s'adapter simplement à tout moment en hauteur (H) et en largeur (L) de l'armoire selon les besoins.

### EXPOSE DE L'INVENTION

La particularité de cette tablette intermédiaire de rangement supplémentaire est sa possibilité d'adaptation à pratiquement tous les cas de figure en hauteur (H) et en longueur (L) dans les armoires standards de grandeurs diverses.

Le montage de cette tablette peut être réalisé en quelques minutes par toutes personnes sans connaissance particulière et sans aucun outillage.

### AVANTAGES APPORTES A L'INVENTION

Meilleure utilisation des espaces vides et non utilisés.

Utilisation optimale du volume de rangement entre 2 tablettes fixes existantes.

Augmentation de la surface disponible de rangement.

Aménagement plus fonctionnel des affaires diverses.

Meilleure disposition des objets entreposés.

Facilité d'accessibilité aux affaires dans l'armoire.

Meilleure présentation des objets.

Meilleure vue d'ensemble dans l'armoire

### REALISATION DE L'INVENTION

La tablette est conçue de différents éléments selon dessin annexé (Fig. 1) :
**Pos. 1) Les éléments latéraux composés de :**
   2 Plaques latérales, 1 par côté, avec différents étages de trous pour assurer les adaptations en hauteur (H) de la tablette.
**Pos. 2) L'élément horizontal principal composé de :**
   1 Tablette centrale principale avec 2 trous par côté pour la fixation des tiges cylindriques de rallongement.
   Matériel : matière synthétique à parois minces ou bois.
**Pos. 3) Les éléments d'extension de longueur composés de :**
   2 Eléments de d'extension, 1 par côté, pour assurer les adaptations de longueur (L) de l'armoire.
**Pos. 4) Les éléments d'adaptation de longueur composés de :**
   X Eléments de rallongement, 0 à X par côté, pour assurer les adaptations de longueur (L) de l'armoire.
**Pos. 5) Les éléments de raccordement composés de :**
   4 Tiges cylindriques métalliques coulissantes, 2 par côté de la tablette centrale principale pour le raccordement avec les éléments latéraux.
   Matériel : Acier inox, Alu, laiton ou autre.
**Pos. 6) Les éléments de support de tablette composés de :**
   4 Supports de tablette, 2 par côté, enfichables sur les éléments latéraux pour le positionnement en hauteur (H) de la tablette.
**Pos. 7) Les éléments de serrage composés de :**
   4 Ressorts de compression, 2 par côté, placés sur les tiges cylindriques pour le maintien en bonne place de la tablette entre les 2 éléments latéraux.
   Matériel : Acier inox.
**Pos. 8) L'élément de surface**
   1 Tapis de recouvrement amovible de nettoyage
   Longueur finale à couper sur place après montage de la tablette
   Matériel : matière synthétique, PVC ou autre.

### DESSIN

Fig. 1 Dessin en perspective de la « Tablette intermédiaire de rangement pour armoires »

### PHOTO

Photo de la tablette intermédiaire montée entre 2 parois et entre 2 tablettes fixes à l'intérieur d'une armoire.

## Revendications

1. Tablettes multi-adaptables en longueur (L) et en hauteur (H) pour le rangement d'objets divers à monter entre 2 parois verticales et entre 2 tablettes fixes dans les armoires.

2. Adaptation des tablettes en diverses hauteurs (H) selon besoins avec 2 éléments latéraux équipés de perforations à différents niveaux.

3. Adaptation des tablettes en diverses longueurs (L) d'armoires avec un élément central principal ainsi que de pièces de rallongement additionnelles montées de chaque côté de l'élément central.

4. Raccordement entre les éléments horizontaux et latéraux à l'aide de 2 tiges cylindriques coulissantes de chaque côté de l'élément central de la tablette.

5. Maintien en place à l'aide de ressorts de compression.

6. Tapis de recouvrement amovible pour faciliter le nettoyage de la tablette.

7. Montage sans aucun outil quelconque.
